# EUROPÄISCHE PATENTSCHRIFT

(11) **EP 0 553 099 B1**
(45) Veröffentlichungstag und Bekanntmachung des Hinweises auf die Patenterteilung: **30.11.1994**
(21) Anmeldenummer: 91914536.7
(22) Anmeldetag: 14.08.1991
(51) Int. Cl.: C11D 1/83

(54) **FLÜSSIGES WASCHMITTEL MIT ERHÖHTER VISKOSITÄT**
LIQUID WASHING AGENT WITH INCREASED VISCOSITY
PRODUIT LIQUIDE DE LAVAGE A VISCOSITE ACCRUE

(30) Priorität: 22.08.1990 DE 4026471; 24.08.1990 DE 4026809
(43) Veröffentlichungstag der Anmeldung: 04.08.1993
(73) Patentinhaber: Henkel Kommanditgesellschaft auf Aktien, 40191 Düsseldorf (DE)
(72) Erfinder: MEINE, Georg, D-4020 Mettmann (DE); WILSBERG, Heinz-Manfred, D-4000 Düsseldorf 13 (DE); PUCHTA, Rolf, D-5657 Haan (DE); HOFFMEISTER, Jürgen, D-4000 Düsseldorf (DE)
(86) Internationale Anmeldenummer: EP9101543
(87) Internationale Veröffentlichungsnummer: WO9203527

(56) Entgegenhaltungen:
- EP-A- 0 075 995
- EP-A- 0 075 996
- EP-A- 0 105 556
- EP-A- 0 282 863
- EP-A- 0 405 967
- EP-A- 0 408 965
- GB-A- 2 185 991

## Beschreibung

Die vorliegende Erfindung betrifft flüssige, wäßrige Waschmittel mit einem Gehalt an bestimmten Alkylpolyglycosiden als Viskositätsregulator.

Flüssige Waschmittel erfreuen sich in der letzten Zeit beim Verbraucher zunehmender Beliebtheit, da sie einige Handhabungsvorteile gegenüber pulverförmigen Waschmitteln besitzen und fettige bzw. ölige Verschmutzungen besser zu entfernen imstande sind. Der zuletzt genannte Vorteil beruht auf der Tatsache, daß flüssige Waschmittel größere Mengen der gegenüber fettigen oder öligen Verschmutzungen besonders wirksamen nichtionischen Tenside vom Fettalkoholethoxylat-Typ enthalten können. Der Verbraucher erwartet von derartigen Waschmitteln, daß sie in hochkonzentrierter Form angeboten werden, so daß derartige Waschmittel in geringerer Menge im Vergleich zu pulverförmigen Waschmitteln dosiert werden können und daß sie eine gewisse Konsistenz haben. Diese Konsistenz wird mit einem hohen Wirkstoffgehalt gleichgesetzt. Dies gilt nicht nur für Textilwaschmittel, sondern auch für Shampoos, Handwaschmittel, Geschirrspülmittel oder kosmetische Zubereitungen.

Es hat daher nicht an Versuchen gefehlt, flüssigen Waschmitteln durch Zusatz von Verdickern die gewünschte Konsistenz zu geben. Beispiele für derartige Verdickungsmittel sind Carboxymethylcellulose, Guar-Gum, Xanthan-Gum, kolloidale Silikate oder Tone. Derartige Verdickungsmittel tragen ihrerseits in der Regel aber nicht zum Waschergebnis bei.

GB-A-2 185 991 betrifft flüssige Waschmittel mit einer Tensidkombination aus nichtionischen und anionischen Tensiden, wobei der Anteil an nichtionischen Tensiden überwiegt, und mindestens 6 Gew.-% Alkylglycosiden als Textilweichmacher.

EP-A-282 863 beschreibt hochalkalische Reinigerkonzentrate, die u.a. nichtionische Tenside, anionische Tenside und Alkylglucoside enthalten.

EP-A-75 995 und EP-A-75 996 beanspruchen Reinigungs-Zusammensetzungen, die u.a. ein Alkylpolysaccharid und ein nichtionisches Tensid enthalten; fakultativ können auch Aniontenside enthalten sein. Die ältere, jedoch nicht vorveröffentlichte Anmeldung EP-A-405 967 betrifft Flüssigwaschmittel, die 5 - 22 Gew.-% ethoxyliertes nichtionisches Tensid, 20 - 50 Gew.-% Aniontensid und 3 - 11 Gew.-% Alkylpolyglycosid enthalten. EP-A-408 965 ist ebenfalls eine ältere, jedoch nicht vorveröffentlichte Anmeldung; sie beschreibt Flüssigwaschmittel, die u.a. Alkylglycosid, nichtionische Tenside und fakultativ anionische Tenside enthalten.

Verdickend wirkende Alkylglycosid-Verbindungen für flüssige Waschmittel sind aus der EP-A-199 765 bekannt. Dort werden Alkylmonoglycoside als Viskositätsregulatoren in Waschmitteln beschrieben. Nach der Lehre der EP-A-199 765 sind geeignete Verdicker für flüssige Waschmittel Alkylmonoglycoside, die gegebenenfalls einen Anteil an Alkylpolyglycosid-Verbindungen mit einem Polymerisationsgrad (D.P.) von 2 oder mehr in solchen Mengen enthalten, daß der durchschnittliche Polymerisationsgrad aller Alkylglycosid-Verbindungen niedriger als 1,4 ist. Die hinsichtlich ihrer verdickenden Wirkung als am wirksamsten beurteilte Verbindung ist ein Alkylmonoglycosid, dessen Alkylkette verzweigt ist und 13 Kohlenstoffatome enthält. Alkylpolyglycoside mit einem höheren Polymerisationsgrad als 1 und einer linearen Alkylkette sind nach der Lehre der EP-A-199 765 praktisch wirkungslos. Es war daher in hohem Maße überraschend, festzustellen, daß entgegen der Lehre der EP-A-199 765 Alkylglycosid-Verbindungen mit einer linearen Alkylgruppe mit 8 bis 20 Kohlenstoffatomen und einem Polymerisationsgrad (D.P.) im Bereich von 1,35 bis 2,50 bereits bei einer niedrigen Konzentration von 1,0 bis 5,0 Gew.-%, bezogen auf das Waschmittel, in Gegenwart von Ethanol verdickend wirkende Substanzen in flüssigen Waschmitteln mit einem Gemisch aus anionischem Tensid und nichtionischem Tensid, bei dem das nichtionische Tensid überwiegt, darstellen. Bevorzugte Waschmittel der genannten Art enthalten Alkylpolyglycoside mit einem Polymerisationsgrad im Bereich von 1,40 bis 2,00, vorzugsweise von 1,40 bis 1,60 und insbesondere bei 1,4. Derartige Alkylpolyglycoside sind handelsübliche Substanzen.

Die Aufgabe der vorliegenden Erfindung besteht daher darin, für flüssige wäßrige Waschmittel verdickend wirkende Bestandteile, die ihrerseits waschaktiv sind, bereit zu stellen. Gegenstand der vorliegenden Erfindung ist daher ein flüssiges, wäßriges Waschmittel, enthaltend anionische und nichtionische Tenside, bei dem der Anteil an nichtionischem Tensid überwiegt, sowie ferner enthaltend Alkylglycosid-Verbindungen als Verdickungsmittel, die bei der Betrachtung des Verhältnisses von nichtionischem Tensid zu anionischem Tensid nicht berücksichtigt werden, sowie ferner enthaltend Ethanol in geringen Mengen, dadurch gekennzeichnet, daß die Alkylglycosid-Verbindungen Alkylpolyglycoside mit einer linearen Alkylgruppe mit 8 bis 20 Kohlenstoffatomen und mit einem Polymerisationsgrad (D.P.) im Bereich von 1,35 bis 2,50 sind und wobei der Gehalt an Alkylpolyglycosiden im Bereich von 1,0 bis 5,0 Gew.-%, bezogen auf das Waschmittel, liegt.

Als Waschmittel im Sinne der vorliegenden Erfindung werden außer den Textilwaschmitteln auch Shampoos, flüssige Handwaschmittel, Geschirrspülmittel und kosmetische Zubereitungen verstanden.

Aniontenside im Sinne der vorliegenden Erfindung sind Alkylbenzolsulfonat oder Fettalkoholsulfat oder α-Sulfofettsäureester oder Gemische dieser Tenside. Darüberhinaus kommen Olefinsulfonate und Paraffinsulfonate in Frage. Seife kann ebenfalls in Mengen bis zu 8 Gew.-% eingesetzt werden, wird aber bei der Betrachtung des Verhältnisses von Aniontensid zu nichtionischem Tensid nicht mitgerechnet.

Ausgewogene Eigenschaften haben solche Waschmittel, deren Tensidkomponente außer aus den bereits genannten anionischen Tensiden nichtionisches Tensid vom Typ der Anlagerungsprodukte von Ethylenoxid an Fettalkohole enthält. Diese leiten sich von gesättigten und/oder ungesättigten Fettalkoholen mit 10 bis 20 Kohlenstoffatomen im Molekül ab. Aus diesen Fettalkoholen erhält man die geeigneten Fettalkoholethoxylate durch die Anlagerung von 1 bis 20 Mol Ethylenoxyd an den Fettalkohol. Nach der Lehre der EP-A-199 765 dürfen die dort beschriebenen Waschmittel nur einen geringen Anteil an Fettalkoholethoxylaten enthalten. Umso überraschender war es daher, festzustellen, daß erfindungsgemäße Waschmittel mit einer Tensidkomponente, bei der der Anteil an nichtionischen Tensiden vom Fettalkoholethoxylat-Typ gegenüber den anionischen Tensiden überwiegt, besonders ausgeglichene Eigenschaften haben. Bei dieser Betrachtung des Verhältnisses von nichtionischen zu anionischen Tensiden werden die Alkylpolyglycoside nicht mitgerechnet.

Die erfindungsgemäßen Waschmittel haben einen pH-Wert im Bereich von 6,5 bis 10, vorzugsweise im Bereich von 7 bis 8. Durch den pH-Wert im Neutralbereich sind die erfindungsgemäßen Waschmittel besonders geeignet für die Reinigung von empfindlichen Substraten.

Während der Gehalt an Aniontensid in den erfindungsgemäßen Waschmitteln, vorzugsweise im Bereich von 1 bis 20 Gew.-%, bezogen auf das gesamte Waschmittel liegt, beträgt der Gehalt an nichtionischem Tensid 2 bis 30 Gew.-%, bezogen auf das gesamte Waschmittel. Erfindungsgemäße Waschmittel, bei denen das als Verdicker eingesetzte Alkylpolyglycosid ein Alkylpolyglucosid ist, sind bevorzugt.

### Beispiele

Durch die folgenden Beispiele wird die verdickende Wirkung von Alkylpolyglucosiden, die sich von natürlichen Fettalkoholen unterschiedlicher Länge des Alkylrestes ableiten und die unterschiedliche Polymerisationsgrade haben, in Gegenwart von Ethanol demonstriert.

In eine Basis-Rezeptur für ein flüssiges Waschmittel, bei dem konstante Mengen unterschiedlicher Aniontenside eingesetzt wurden, wurden unterschiedliche Alkylpolyglucoside in steigender Konzentration eingearbeitet. Der Rezepturausgleich erfolgte durch Wasser. Die Basis-Rezeptur lautet folgendermaßen:
5,0 Gew.-% Aniontensid
12,0 Gew.-% C₁₂₋₁₈-Fettalkohol + 7 Mol EO
1,25; 2,50; 5,00 Gew.-% Alkylpolyglucosid
6,0 Gew.-% Seife aus Talgfettsäure geringe Mengen Ethanol, Duftstoffe, Farbstoffe
Rest Wasser
Als Aniontenside wurden verwendet:
Alkylbenzolsulfonat-Na
C₁₂₋₁₈-Fettalkoholsulfat-Na
α-Sulfotalgfettsäuremethylester-Na
Folgende Alkylpolyglucoside wurden in drei unterschiedlichen Konzentrationen (1,25; 2,50; 5,00 Gew.-%) eingesetzt:
C₈₋₁₀-Alkylpolyglucosid-1,6
C₉₋₁₁-Alkylpolyglucosid-1,4
C₉₋₁₁-Alkylpolyglucosid-1,6
C₁₂₋₁₄-Alkylpolyglucosid 1,4
C₁₂₋₁₆-Alkylpolyglucosid 1,6
Bei Raumtemperatur (25°C) wurde die Viskosität der Waschmittel sofort nach dem Ansetzen und nach drei Tagen gemessen. Als Vergleich wurde die Viskosität der Waschmittel ohne Zusatz von Alkylpolyglucosid gemessen. Die Ergebnisse sind in den Tabellen 1 bis 3 enthalten.

**Tabelle 1**

| Waschmittel mit Alkylbenzolsulfonat-Na | | | |
|---|---|---|---|
| Alkylpolyglucosid | Gew.-% | Viskosität (mPas) | |
| | | frisch | nach 3 Tagen |
| C₈₋₁₀-APG-1,6 | - | 93 | 95 |
| " | 1,25 | 122 | 124 |
| " | 2,50 | 141 | 150 |
| " | 5,00 | 168 | 178 |
| C₉-C₁₁-APG-1,4 | - | 93 | 93 |
| " | 1,25 | 131 | 132 |
| " | 2,50 | 175 | 177 |
| " | 5,00 | 221 | 224 |
| C₉₋₁₁-APG-1,6 | - | 93 | 93 |
| | 1,25 | 125 | 128 |
| | 2,50 | 158 | 175 |
| | 5,00 | 228 | 227 |
| C₁₂₋₁₄-APG-1,4 | - | 93 | 93 |
| " | 1,25 | 148 | 149 |
| " | 2,50 | 220 | 223 |
| " | 5,00 | 353 | 355 |
| C₁₂₋₁₆-APG-1,6 | - | 93 | 93 |
| " | 1,25 | 140 | 145 |
| " | 2,50 | 213 | 215 |
| " | 5,00 | 356 | 355 |

**Tabelle 2**

| Waschmittel mit C₁₂₋₁₈-Fettalkoholsulfat-Na | | | |
|---|---|---|---|
| Alkylpolyglucosid | Gew.-% | Viskosität (mPas) | |
| | | frisch | nach 3 Tagen |
| C₈₋₁₀-APG-1,6 | - | 45 | 48 |
| " | 1,25 | 57 | 55 |
| " | 2,50 | 69 | 69 |
| " | 5,00 | 104 | 105 |
| C₉₋₁₁-APG-1,4 | - | 45 | 48 |
| " | 1,25 | 67 | 69 |
| " | 2,50 | 102 | 102 |
| " | 5,00 | 194 | 195 |
| C₉₋₁₁-APG-1,6 | - | 45 | 48 |
| " | 1,25 | 60 | 68 |
| " | 2,50 | 87 | 85 |
| " | 5,00 | 159 | 160 |
| C₁₂₋₁₄-APG-1,4 | - | 45 | 48 |
| " | 1,25 | 74 | 75 |
| " | 2,50 | 134 | 133 |
| " | 5,00 | 362 | 363 |
| C₁₂₋₁₆-APG-1,6 | - | 45 | 48 |
| " | 1,25 | 72 | 74 |
| " | 2,50 | 119 | 122 |
| " | 5,00 | 343 | 345 |

**Tabelle 3**

| Waschmittel mit α-Sulfotalgfettsäuremethylester-Na | | | |
|---|---|---|---|
| Alkylpolyglucosid | Gew.-% | Viskosität (mPas) | |
| | | frisch | nach 3 Tagen |
| C₈₋₁₀-APG-1,6 | - | 50 | 50 |
| " | 1,25 | 62 | 55 |
| " | 2,50 | 78 | 76 |
| " | 5,00 | 115 | 115 |
| C₉₋₁₁-APG-1,4 | - | 50 | 50 |
| " | 1,25 | 78 | 78 |
| " | 2,50 | 112 | 112 |
| " | 5,00 | 222 | 225 |
| C₉₋₁₁-APG-1,6 | - | 50 | 50 |
| " | 1,25 | 68 | 69 |
| " | 2,50 | 98 | 100 |
| " | 5,00 | 180 | 177 |
| C₁₂₋₁₄-APG-1,4 | - | 50 | 50 |
| " | 1,25 | 85 | 82 |
| " | 2,50 | 159 | 160 |
| " | 5,00 | 438 | 440 |
| C₁₂₋₁₆-APG-1,6 | - | 50 | 50 |
| " | 1,25 | 78 | 75 |
| " | 2,50 | 145 | 148 |
| " | 5,00 | 368 | 37 |

Wie den Tabellen 1 bis 3 zu entnehmen ist, ist die verdickende Wirkung der Alkylpolyglucoside mit einem D.P. von über 1,35 ausgeprägt. Die Länge der Alkylgruppe hat einen Einfluß auf die verdickende Wirkung, und zwar ist die Wirkung umso stärker, je mehr Kohlenstoffatome die Alkylgruppe hat. Mit zunehmender Konzentration an Alkylpolyglucosid steigt die Viskosität ebenfalls an, während der Polymerisationsgrad D.P. offenbar ohne nennenswerten Einfluß auf die verdickende Wirkung der Alkylpolyglucoside ist, was nicht zu erwarten war.

## Patentansprüche

1. Flüssiges, wäßriges Waschmittel, enthaltend anionische und nichtionische Tenside, bei dem der Anteil an nichtionischem Tensid überwiegt, sowie ferner enthaltend Alkylglycosid-Verbindungen als Verdickungsmittel, die bei der Betrachtung des Verhältnisses von nichtionischem Tensid zu anionischem Tensid nicht berücksichtigt werden, sowie ferner enthaltend Ethanol in geringen Mengen, dadurch gekennzeichnet, daß die Alkylglycosid-Verbindungen Alkylpolyglycoside mit einer linearen Alkylgruppe mit 8 bis 20 Kohlenstoffatomen und mit einem Polymerisationsgrad (D.P.) im Bereich von 1,35 bis 2,50 sind und wobei der Gehalt an Alkylpolyglycosiden im Bereich von 1,0 bis 5,0 Gew.-%, bezogen auf das Waschmittel, liegt.

2. Waschmittel nach Anspruch 1, dadurch gekennzeichnet, daß der Polymerisationsgrad im Bereich von 1,40 bis 2,00, vorzugsweise im Bereich von 1,40 bis 1,60 und insbesondere bei 1,40 liegt.

3. Waschmittel nach einem der Ansprüche 1 und 2, dadurch gekennzeichnet, daß es als Aniontensid Alkylbenzolsulfonat, Fettalkoholsulfat, α-Sulfofettsäureester oder Gemische dieser Tenside enthält.

4. Waschmittel nach einem der Ansprüche 1 bis 3, dadurch gekennzeichnet, daß es als nichtionisches Tensid neben den Alkylpolyglycosiden Anlagerungsprodukte von Ethylenoxid an Fettalkohole enthält.

5. Waschmittel nach einem der Ansprüche 1 bis 4, dadurch gekennzeichnet, daß der pH-Wert der Waschmittel im Bereich von 6,5 bis 10, vorzugsweise im Bereich von 7 bis 8 liegt.

6. Waschmittel nach einem der Ansprüche 1 bis 5, dadurch gekennzeichnet, daß es 1 bis 20 Gew.-% Aniontensid, bezogen auf das gesamte Waschmittel, enthält.

7. Waschmittel nach einem der Ansprüche 1 bis 6, dadurch gekennzeichnet, daß es nichtionisches Tensid im Bereich von 2 bis 30 Gew.-%, bezogen auf das gesamte Waschmittel, enthält.

8. Waschmittel nach einem der Ansprüche 1 bis 7, dadurch gekennzeichnet, daß das Alkylpolyglycosid ein Alkylpolyglucosid ist.

## Claims

1. A liquid water-based detergent containing anionic and nonionic surfactants, in which the percentage content of nonionic surfactant predominates, and further containing alkyl glycoside compounds - which are not included in the ratio of nonionic surfactant to anionic surfactant - as thickeners and small quantities of ethanol, characterized in that the alkyl glycoside compounds are alkyl polyglycosides with a linear C₈₋₂₀ alkyl group and a degree of polymerization (D.P.) of 1.35 to 2.50, the alkyl polyglycoside content being from 1.0 to 5.0% by weight, based on the detergent.

2. A detergent as claimed in claim 1, characterized in that the degree of polymerization is from 1.40 to 2.00, preferably from 1.40 to 1.60 and more preferably 1.40.

3. A detergent as claimed in claim 1 or 2, characterized in that it contains alkyl benzenesulfonate, fatty alcohol sulfate, α-sulfofatty acid ester or mixtures of these surfactants as the anionic surfactant.

4. A detergent as claimed in any of claims 1 to 3, characterized in that, besides the alkyl polyglycosides, it contains adducts of ethylene oxide with fatty alcohols as the nonionic surfactant.

5. A detergent as claimed in any of claims 1 to 4, characterized in that the pH value of the detergent is in the range from 6.5 to 10 and preferably in the range from 7 to 8.

6. A detergent as claimed in any of claims 1 to 5, characterized in that it contains 1 to 20% by weight of anionic surfactant, based on the detergent as a whole.

7. A detergent as claimed in any of claims 1 to 6, characterized in that it contains 2 to 30% by weight of nonionic surfactant , based on the detergent as a whole.

8. A detergent as claimed in any of claims 1 to 7, characterized in that the alkyl polyglycoside is an alkyl polyglucoside.

## Revendications

1. Agent de lavage aqueux, liquide qui contient des agents tensioactifs anioniques et non ioniques, dans lequel la fraction en agent tensioactif non ionique prédomine, ainsi qu'en outre contenant des composés alcoylglycosidiques comme agent épaississeur, qui lors de la prise en considération du rapport de l'agent tensioactif non ionique à l'agent tensioactif anionique ne sont pas pris en compte, caractérisé en ce que les composés alcoylglycosidiques sont des alcoylpolyglucosides avec un groupe alcoyle linéaire ayant de 8 à 20 atomes de carbone et un degré de polymérisation (DP) dans la zone de 1,35 à 2,50 et pour lequel la teneur en alcoylpolyglycosides se situe dans la zone de 1,0 à 5,0 % en poids rapporté à l'agent de lavage.

2. Agent de lavage selon la revendication 1, caractérisé en ce que le degré de polymérisation se situe dans la zone de 1,40 à 2,00, de préférence dans la zone de 1,40 à 1,60 et en particulier à 1,40.

3. Agent de lavage selon l'une des revendications 1 et 2, caractérisé en ce que comme agent tensioactif il renferme un alcoylbenzène sulfonate, un sulfate d'alcool gras, un ester d'acide gras α-sulfoné ou des mélanges de ces agents tensioactifs.

4. Agent de lavage selon l'une des revendications 1 à 3, caractérisé en ce que comme agent tensioactif non ionique, il renferme à côté des alcoylpolyglycosides, des produits d'addition d'oxyde d'éthylène sur des alcools gras.

5. Agent de lavage selon l'une des revendications 1 à 4, caractérisé en ce que la valeur du pH de l'agent de lavage se situe dans la zone de 6,5 à 10, de préférence dans la zone de 7 à 8.

6. Agent de lavage selon l'une des revendications 1 à 5, caractérisé en ce qu'il renferme de 1 à 20 % en poids d'agent tensioactif anionique, rapporté à l'agent de lavage global.

7. Agent de lavage selon l'une des revendications 1 à 6, caractérisé en ce qu'il renferme un agent tensioactif non ionique dans la zone de 2 à 30 % en poids, rapporté à l'agent de lavage global.

8. Agent de lavage selon l'une des revendications 1 à 7, caractérisé en ce que l'alcoylglycoside est un alcoylpolyglucoside.
